# NEUE EUROPÄISCHE PATENTSCHRIFT

(11) **EP 0 011 696 B2**
(45) Veröffentlichungstag und Bekanntmachung des Hinweises auf die Entscheidung über den Einspruch: **04.02.1987**
(45) Hinweis auf die Patenterteilung: 26.05.1982
(21) Anmeldenummer: 79103813.6
(22) Anmeldetag: 05.10.1979
(51) Int. Cl.: B22D 5/02, B22D 35/00, B22D 39/00

(54) **Vorrichtung für die Speisung von einem kontinuierlich umlaufenden Giesskarussell**
Device for supplying a continuously rotating casting table
Dispositif pour l'alimentation d'une table de coulée tournant d'une manière continue

(30) Priorität: 22.11.1978 DE 2850563
(43) Veröffentlichungstag der Anmeldung: 11.06.1980
(73) Patentinhaber: RUSS-Elektroofen Produktions- Gesellschaft mbH & Co. KG, D-5000 Köln 51 (DE)
(72) Erfinder: Obering, Günter Phillips, D-5000 Köln 60 (DE)
(74) Vertreter: Huss, Carl-Hans, Dipl.-Ing.

## Beschreibung

Die Erfindung betrifft eine Vorrichtung für die genau dosierte Speisung von kontinuierlich umlaufenden Giesskarussellen mit aufgebauten Kokillen, vorzugsweise für Leichtmetallguss.

Bekannt ist eine Vorrichtung zur Speisung von feststehenden Giessformen zum Giessen grosser Blöcke (DE-A 2406 896) mit einer feststehenden über eine Pumpe beschickbaren Rinne, die zu einer drehbar gelagerten heizbaren Giesspfanne führt, die mit einer angelenkten um eine senkrechte Achse drehbaren und an ihrem Abgabeende heb- und senkbaren Giessrinne zum Füllen der feststehenden Kokillen versehen ist. Diese Vorrichtung ist nur für den vorgesehenen Zweck, also für das Giessen von Blöcken mit grossem Gewicht geeignet und kann nicht für den genau dosierten Guss kleiner Metallmengen verwendet werden, insbesondere nicht für den Aluminium-Kokilien-Guss unter Berücksichtigung absolut genauer Abgussmengen, weil aufgrund der sehr langen Metailzulaufrinne sowie der Länge der Giessrinne eine erhebliche Oxidationsbildung eintritt, die beim Giessen von hochwertigen Aluminium-Gussteilen unbedingt vermieden werden muss.

Bekannt ist ferner eine Vorrichtung zur Verteilung von flüssigem Metall, insbesondere in Sauerstoff-Aufblas-Konvertern hergestelltem Stahl auf mehrere, vorzugsweise zwei Gefässe oder Pfannen (DE-A 2101 244) mit einer Rinne, die in Abflussrichtung in mehrere Arme sich verzweigend gestaltet, leicht geneigt angeordnet und quer dazu kippbar gelagert ist. Diese Vorrichtung kann noch weniger als die erstgenannte Anregungen für den genau dosierten Guss hochwertiger kleiner Gußstücke aus Aluminium geben, weil sie sich gar nicht mit dem Füllen von Gussformen, sondern nur mit der Verteilung grosser flüssiger Metallmengen auf grössere Giessgefässe, wie diese für Stahl eingesetzt werden, befasst, wobei das zugehörige Wiegesystem die Dosierung kleinster Metallmengen nicht zulässt.

Zudem sind diese Vorrichtungen dem Erfindungsgegenstand gattungsfremd, weil sie für die Speisung und Dosierung eines kontinuierlich umlaufenden Giesskarussells mit aufgebauten Kokillen weder vorgesehen noch in naheliegender Weise hierfür umrüstbar sind.

Giesskarusselle mit aufgebauten Kokillen sowie auch Druckgussmaschinen werden vielmehr, wie die Praxis zeigt, auch heute noch über ein Schöpflöffelsystem gespeist. Dabei wird ein um einen Weg von ca. 3 bis 4 Meter zwischen der Druckgussmaschine bzw. dem Giesskarussell und dem feststehenden Warmhalteofen verfahrbarer Schöpflöffel verwendet. Der Löffel fährt dabei zum Ofen und taucht senkrecht in das Bad geschmolzenen Metalls ein, wobei die Eintauchtiefe über Kontaktstäbe abgetastet wird. Nach Vollaufen des Löffels wird dieser hochgefahren und das überschüssige Metall im Löffel fliesst in das Metallbad zurück. Darauf wird der gefüllte Löffel zur Giessstelle gefahren und dort in den Einfülltrichter bzw. die Metallzulaufrinne mit 400 bis 500 mm Länge abgegossen.

Bei diesem Verfahren ist ein ständiges Tropfen flüssigen Metalls während des gesamten Arbeitsablaufes, also während des Eintauchens, des Verfahrens und des Abgiessens, unvermeidlich, so dass zwischen Warmhalteofen und Gußstelle immer eine Metallspur vorhanden ist. Darüber hinaus führt der Transport mit dem Löffel zu einem erheblichen Temperaturverlust, so dass das Metall im Warmhalteofen stark überhitzt werden muss.

Ein weiterer Nachteil ist: dass aufgrund der ständig steigenden Gussgewichte heute bereits Löffel mit einem Leichtmetallinhalt von 35 kg erforderlich sind, was einen erheblichen mechanischen Aufwand für den Transport- und Eintauchmechanismus erfordert.

Der Erfindung liegt die Aufgabe zugrunde, nicht nur die vorgeschilderten Nachteile der bekannten Methode zu vermeiden, sondern darüber hinaus auch eine erhebliche Verkürzung des Giesstaktes und eine praktisch beliebige Steigerung der Metallmenge pro Guss und zudem die Möglichkeit einer vollautomatischen Steuerung des gesamten Giessvorganges zu ermöglichen.

Diese Aufgabe löst die Erfindung durch mindestens ein kippbares in einen stationären Kippstuhl eingesetztes Giessgefäss, eine diesem nachgeschaltete Vergiessrinne, die horizontal um ein außerhalb des Gießkarussels angeordnetes Drehlager sowie vertikal in einem Kipplager schwenkbar un horizontal auf einer Führung verschiebbar ist und mit Einrichtungen zur zeitweiligen Verbindung der Vergiessrinne in der Nähe ihres Auslaufs mit dem kontinuierlich umlaufenden, die Kokillen tragenden Giesskarussell.

Bei einer bevorzugten Ausführungsform werden dabei zwei kippbare Giessgefässe verwendet, die abwechselnd eine Metallverteilungsrinne speisen, die in die Vergiessrinne mündet.

Diese kann mit einer auswechselbaren Metallauslaufdüse versehen sein. Dabei können auch automatische Einrichtungen zur mechanischen Reinigung der Metallauslaufdüse nach jedem oder nach einer bestimmten Anzahl von Abgüssen vorgesehen sein oder die Metallauslaufdüse kann mittels eines motorbetriebenen Stopfens verschliessbar sein, beispielsweise wegen Störungen in der Hydraulik die Vergiessrinne nicht angehoben werden kann.

Durch die erfindungsgemässe Vorrichtung ergeben sich gegenüber dem bisher üblichen Verfahren folgende Vorteile:
1. Die Metallüberführung vom Ofen zur Kokille erfolgt ohne jeglichen Metallverlust auf dem Transportweg.
2. Da während des gesamten Giesstaktes kontinuierlich Metall zufliesst, ist die Vergiessrinne sofort nach Beendigung eines Giesstaktes und seitlichem Schwenken in die Ausgangsposition wieder vergiessbereit.
3. Der Metalleinfüllvorgang in die Kokillenöffnung kann durch die an der Vergiessrinne vorgesehene Metallauslaufdüse genau zentriert vorgenommen werden, ohne die bisher üblichen Metallspritzer und das Nachtropfen des Giesslöffels.
4. Durch den gleichmässigen, ruhigen, kontinuierlichen Metallfluss in der Metallverteilungsrinne und der Vergiessrinne bilden sich gegenüber dem Verfahren mit Giesslöffein wesentlich weniger Oxyde beim Vergiessen, was zu einer besseren Gussqualität des hergestellten Teils führt.
5. Bei der wechselseitigen Verwendung zweier Giessgefässe mit gegenüber den bekannten Giesslöffeln grosser Füllmenge steht trotz kurzer Giesstakte genügend Zeit zur Verfügung, um ein Gefäss gegebenenfalls direkt aus dem Schmelzoder Warmhalteofen zu füllen, während das andere die Vergiessrinne speist, indem es mit einem Kran aus seinem Kippstuhl herausgezogen und zum Schmelz- oder Warmhalteofen gefahren wird.
6. Durch die genaue Einstellungsmöglichkeit der Rinnenneigung mittels der hydraulischen Kippeinrichtung, die Verwendung auswechselbarer Metallauslaufdüsen und gegebenenfalls die steuerbare Verschliessmöglichkeit dieser Düsen ist eine genaue Dosierung der während eines Gusstaktes zugeführten Metallmenge auch über eine Zeitsteuerung des Gusstaktes möglich, beispielsweise bei kleineren Kokillen, die keine Steigeröffnungen zur Kontrolle des Füllgrades aufweisen.
7. Durch die Möglichkeit, die Metallauslaufdüse automatisch zwischen den Giesstakten zu reinigen, bleibt deren Querschnitt stets unverändert und damit auch die bei einer gewissen Rinnenneigung einer vorgegebenen Giesszeit durchlaufende Metallmenge.
8. Durch die im Rinnendeckel vorgesehene Beheizung kann eine konstante optimale Giesstemperatur gewährleistet werden, was ebenfalls zu einer Steigerung der Gussqualität beiträgt, und
9. der gesamte Giessvorgang kann für jedes Gussgewicht auf verhältnismässig einfache Weise automatisch gesteuert werden.

Die Erfindung ist im folgenden unter Bezugnahme auf die Zeichnung näher beschrieben. Es stellen dar:
Fig. 1 Eine Aufsicht auf eine bevorzugte Ausführungsform der Erfindung,
Fig. 2 einen Schnitt entlang der Linie 11-11 in Fig.1.

In der Zeichnung sind mit 1 und 2 zwei Giessgefässe bezeichnet, die mittels hydraulischer Einrichtungen in Kippstühlen 3 und 4 schwenkbar gelagert sind und wechselweise eine Metallverteilungsrinne 5 speisen, deren Auslauf in eine Vergiessrinne 6 mündet.

Diese, in einem Kipplager 7 um eine horizontale Achse schwenkbar gelagert, kann mit Hilfe eines Hydraulikzylinders 8 in Pfeilrichtung A angehoben bzw. in Pfeilrichtung B in die dargestellte Giesslage abgesenkt werden.

Die Vergiessrinne 6 ist mit einer Metallauslaufdüse 9 versehen, die sich in Giesstellung genau über der Öffnung 10 der Kokille 11 befindet.

Um diese Position der Metallauslaufdüse während der kontinuierlichen Bewegung der auf dem Giesskarussell 12 aufgebauten Kokille 11 in Pfeilrichtung C zwischen der Kokillenstellung am Eingussanfang 13 und am Eingussende 14 beibehalten zu können, ist die Giessrinne 6 in einem Drehlager 15 um eine vertikale Achse verschwenkbar gelagert und ausserdem auf einer Führung 18 in Richtung der Pfeile D und E horizontal verschiebbar.

Um sicherzustellen, dass die Vergiessrinne 6 der Bewegung des Giesskarussells folgt, ist eine zeitweilige Verbindung zwischen beiden Teilen vorgesehen, und hierzu dient ein mittels eines Hydraulikzylinders 17 verschiebbarer Zentrierbolzen 18, der in eine Öffnung eines Kupplungsstücks 19 an der Unterseite der Rinne 6 in der Nähe ihres Auslaufs eingreifen kann.

Die auswechselbare Metallauslaufdüse 9 kann dabei mittels einer durch einen Motor 20 betätigbaren Stopfens 21, beispielsweise bei Störung in der Hydraulikanlage, die ein Anheben der Rinne am Ende des Giesstaktes verhindern, verschlossen werden. Falls erforderlich, kann dabei mittels des Stopfens 21 auch der Düsenquerschnitt verändert werden, sofern man nicht die ganze Düse auswechseln will.

Anstelle des Stopfens 21 oder zusätzlich zu diesem kann auch eine automatische Reinigungseinrichtung (nicht dargestellt), z. B. in Form einer pneumatisch betätigten Metallbürste, vorgesehen sein, die zwischen den einzelnen Giesstakten, also bei angehobener Vergiessrinne 6, automatisch die Metallauslaufdüse 9 von Rückständen reinigt und so für einen konstanten Durchtrittsquerschnitt sorgt.

Die Rinne kann durch eine abnehmbare, z.B. abklappbare, in Fig. 1 nicht dargestellte Rinnenabdeckung 22, 23 über den grössten Teil ihrer Länge verschlossen sein, wobei in dieser Rinnenabdeckung Heizeinrichtungen 24 und 25 zur Gewährleistung einer gleichmäasigen Giesstemperatur vorgesehen sein können.

Die Funktion der erfindungsgemässen Vorrichtung ist dabei folgendermassen: Zunächst wird die Vergiessrinne 6 in angehobenem Zustand mittels einer nicht dargestellten Hydraulikeinrichtung in die dem Eingussanfang 13 entsprechende Stellung geschwenkt. Erreicht die auf dem Giesskarussell 12 aufgebaute Kokille 11 diese Position, wird die Giessrinne automatisch abgesenkt, so dass die Metallauslaufdüse 9 über der Öffnung 10 der Kokille 11 steht. Mittels der Teile 17,18,19 erfolgt dabei die Kupplung der Rinne 6 mit dem Giesskarussell 12, wobei unmittelbar nach Absenken der Rinne das Metall in die Kokillenöffnung fliesst. Durch eine in der Rinne eingebaute Querschnittsverengung, beispielsweise in Form einer Trennplatte 26 mit kleiner Öffnung 27, können dabei ein besonders ruhiger Metallfluss beim Giessen erreicht und gleichzeitig Schlackenreste zurückgehalten werden.

Bei grösseren Kokillen wird der Füllvorgang durch eingebaute Kontaktstäbe (nicht dargestellt) in Verbindung mit den Steigeröffnungen in den Kokillen überwacht. Uber diese lmpulsgeber wird die Metallflussmenge gegebenenfalls über eine Stromregelgruppe der Hydraulik durch Veränderung der Kippgeschwindigkeit des Giessgefässes, dar Rinnenneigung und eventuell auch durch Verstellung des Durchflussquerschnittes der Metallauslaufdüse 9 mittels des Stopfens 21 geregelt.

Bei kleineren Kokillen, die nicht über Steigeröffnungen verfügen, erfolgt die Gussteuerung mittels einer vorgegebenen Giesszeit, wobei durch den ruhigen Metallfluss und den bei automatischer Reinigung der Metallauslaufdüse gewährleisteten unveränderlichen Durchtrittsquerschnitt eine genau dosierte Metallmenge pro Guss gesichert ist.

Durch die Möglichkeit, sich in dem Drehlager 15 zu drehen und gleichzeitig auf der Führung 16 in Pfeilrichtung D-E zu verschieben, kann die Rinne 6 dabei der kontinuierlichen Bewegung der Kokille 11 folgen, ohne dass der kontinuierliche Metallzufluss während des Giessvorganges beeinträchtigt wird.

Nach Erreichen des Eingussendes in der Stellung 14 wird die Rinne 6 mittels des Hydraulikzylinders 8 automatiach hochgekippt und damit gegebenenfalls auch noch durch Verschliessen der Metallauslaufdüse 9 mittels des Stopfens 21 der Giessvorgang beendet. Gleichzeitig wird derZentrierbolzen 18 mittels des Hydraulikzylinders 17 zurückgezogen und so die Verbindung zwischen der Rinne und dem Giesskarussell gelöst. Daraufhin wird die Rinne wieder in die Stellung 13 zurückgeschwenkt und ist sofort für einen neuen Giessvorgang bereit.

Während des gesamten Giess- und Schwenkvorganges erfolgt ständig ein kontinuierlicher Metallzulauf von dem jeweiligen Giessgefäss 1 bzw. 2 über die Metallverteilungsrinne 5 zur Giessrinne 6. Der Wechsel von einem Giessgefäss auf das andere erfolgt ebenfalls vollautomatisch über die (nicht dargestellte) Kipphydraulik der Giessgefässe, wobei bei Erreichen eines bestimmten Kippwinkels das zweite Giessgefäss in Giessposition kippt und nach einem erneuten Impuls mit dem Ausgiessen anfängt, während gleichzeitig das andere Giessgefäss zurückkippt, gegebenenfalls mittels eines Krans, aus seinem Kippstuhl herausgenommen und direkt zur Auffüllung zum Metallreservoir gebracht werden kann.

Dabei ergibt sich unter Zugrundelegung einer maximalen Giessleistung von 3600 kg AI/h und zwei Giessgefässen mit einem nutzbaren Metallvolumen von je 1800-2000 kg eine Einsatzzeit pro Giessgefäss von 30 Min., wobei ein Giesstakt z. B. jeweils 30 Sek. und dabei die Giesszeit 10-12 Sek. betragen kann und für das Nachfüllen des nicht im Einsatz befindlichen Giessgefässes ein reichlicher Zeitraum von ca. 25 Min. zur Verfügung steht.

Die Steuerung der Heizeinrichtung 24 und 25 erfolgt ebenfalls automatisch über entsprechende Temperaturfühler.

Mif Hilfe einer verhältnismässig einfachen Steuerung ist es mittels der erfindungsgemässen Einrichtung möglich, auch bei kontinuierlich umlaufendem Giesskarussell den gesamten Gussbetrieb, also das abwechselnde Beschicken der Giessrinne durch die zwei Giessgefässe, das Absenken bzw. Anheben der Rinne, deren Kupplung mit dem Giesskarussell, die Dosierung der Metallmenge, die Regelung der Temperatur der Schmelze in der Rinne, die Beendigung des Giessvorganges, die Entkupplung der Rinne und ihr Zurückschwenken in die Ausgangsposition, vollautomatisch durchzuführen. Dabei wird durch die Möglichkeit, die Metallauslaufdüse 9 zu verschliessen und die Gewährleistung einer genauen Stellung dieser Düse über der Giessöffnung der Kokille, selbst im Notfall einer Störung ein Uberlaufen und ein Nachtropfen mit Sicherheit vermieden. Ausserdem kann der Giessvorgang jederzeit unterbrochen werden, ohne Störungen und Komplikationen beim . Wiederanfahrbetrieb.

## Patentansprüche

1. Vorrichtung für die Speisung von einem kontiniuerlich umlaufenden Karusell (12), auf dem Kokillen (11) gebaut sind, vorzugsweise für Leichtmetallfuß, gekennzeichnet durch mindestens ein klippbares in einen stationären Klippstuhl (3 bzw. 4) eingesetztes Gießgefäß (1 bzw. 2)_{;} eine diesem nachgeschaltete . Vergießrinne, die horizontal um ein außerhalb des Gießkarussells (12) angeordnetes Drehlager (15) sowie vertikal in einem Klipplager (7) schwenkbar und horizontal auf einer Führung (16) verschiebbar ist und mit Einrichtungen (18,19) in der Nähe ihres Auslaufs zur zeitweiligen Verbindung mit dem kontinuierlich umlaufenden, die Kokillen (11) tragenden Gießkarussell (12) versehen ist.

2. Vorrichtung nach Anspruch 1, gekennzeichnet durch zwei kippbare Giessgefässe (1, 2), die abwechselnd eine Metallverteilungsrinne (5) speisen, die in die Vergiessrinne (6) mündet.

3. Vorrichtung nach Anspruch 1, dadurch gekennzeichnet, dass die Vergiessrinne (6) mit einer auswechselbaren Metallauslaufdüse (9) versehen ist.

4. Vorrichtung nach Anspruch 3, gekennzeichnet durch einen motorbetriebenen Stopfen (21) zum Verschliessen der Metallauslaufdüse (9).

5. Vorrichtung nach Anspruch 3, gekennzeichnet durch eine automatische Reinigungseinrichtung für die Metallauslaufdüse (9).

6. Vorrichtung nach Anspruch 1, dadurch gekennzeichnet, dass in der Vergiessrinne (6) eine Ouerschnittsverengung, beispielsweise eine Trennplatte (26), mit kleiner Öffnung (27) vorgesehen ist.

7. Vorrichtung nach Anspruch 1, dadurch gekennzeichnet, dass die Vergiessrinne (6) mit einer abnehmbaren Rinnenabdeckung (22,23) versehen ist.

8. Vorrichtung nach Anspruch 7, dadurch gekennzeichnet, dass die Rinnenabdeckung (22, 23) eine Beheizungseinrichtung (24, 25) einschliesst.

9. Vorrichtung nach Anspruch 1, gekennzeichnet durch in der Vergiessrinne (6) eingebaute Impulsgeber zur Regelung der Kippgeschwindigkeit der Giessgefässe (1, 2), Einrichtungen zur Überwachung des Kippwinkels der Giessgefässe und der Schmelztemperatur in der Vergiessrinne (6), ein Steuersystem zur abgestimmten Betätigung der Bewegungshydraulik der Giessgefässe (1, 2), der Vergiessrinne (6) und eines Zentrierbolzens (18).

## Claims

1. A device for supplying a continuously rotating casting table (12) onto which moulds (11) are mounted, preferably for light metal, characterized by at least one tiltable casting vessel (1 or 2 respectively) lodged in a stationary tilting chair (3 or 4 respectively), a casting gutter (6) downstream of the latter which is horizontally pivotable about a pivote bearing (75) arranged outside the rotating table and vertically pivotable in a tilting bearing (7) and horizontally slidable on a guidance (16) and which has means (18,19) close to its spout for the temporary connection with the continucusly rotating casting table (12) supporting the moulds (11).

2. A device according to claim 1, characterized by two tiltable casting vessels (1, 2) alternatively feeding a metal distribution gutter (5) leading to the casting gutter (6).

3. A device according to claim 1, characterized by the casting gutter (6) comprising an interchangeable metal discharginc nozzle (9).

4. A device according to claim 3, characterized by a motor operated plug (27) for closing the metal discharging nozzle (9).

5. A device according to claim 3, characterized by automatic cleaning means for the metal discharge nozzle (9).

6. A device according to claim 1, characterized by space (clearence, section) reducing means within the casting gutter (6) e.g. a partition plate (26) with a small opening (27).

7. A device according to claim 1, characterized by the casting gutter (6) being provided with a detachable gutter cover (22, 23).

8. A device according to claim 7, characterized by the gutter cover (22,23) comprising heating means (24, 25).

9. A device according to claim 1, characterized by impulse transmitting means within the casting gutter (6) for controlling the tilting speed of the casting vessels (1, 2), means for controlling the tilting angle of the casting vessels and the melting temperature within the casting gutter (6) and control means for the adequate actuation of the hydraulic means for the casting vessels (1, 2), the casting gutter (6) and of a spigot bolt (18).

## Revendications

1. Dispositif pour l'alimentation d'une table de coulée (12) tournant d'une manière continue, sur laquelle sont montées des lingotières (11). de préférence pour la coulée de métal léger, caractérisé par au moins une cuve de coulée basculante (1 ou 2) montée dans un culbuteur stationnaire (3 ou 4), par un canal de coulée placé en aval de cette cuve et pouvant pivoter horizontalement autour d'un palier (15) disposé à l'extérieur de la table de coulée (12) et verticalement dans un appui (7) et se déplacer horizontalement sur un guidage (16), et muni de dispositifs (18,19) au voisinage de sa sortie pour le raccordement temporaire à la table de coulée (12) tournant de manière continue et portant les lingotières (11).

2. Dispositif selon la revendication 1, caractérisé par deux cuves de coulée basculantes (1, 2) qui alimentent alternativement une goulotte de distribution de métal (5) qui débouche dans le canal de coulée (6).

3. Dispositif selon la revendication 1, caractérisé par le fait que le canal de coulée (6) est muni d'une buse d'écoulement de métal interchangeable (9).

4. Dispositif selon la revendication 3, caractérisé par un tampon (21) entraîné par un- moteur pour la fermeture de la buse d'écoulement de métal (9).

5. Dispositif selon la revendication 3, caractérisé par un dispositif de nettoyage automatique pour la buse d'écoulement de métal (9).

6. Dispositif selon la revendication 1, caractérisé par le fait que dans le canal de coulée (6) est prévu un dispositif rétrécissant la section transversale, par exemple une plaque de séparation (26) munie d'une petite ouverture (27).

7. Dispositif selon la revendication 1, caractérisé par le fait que le canal de coulée (6) est muni d'un couvercle amovible (22, 23).

8. Dispositif selon la revendication 7, caractérisé par le fait que le couvercle (22, 23) renferme un dispositif de chauffage (24, 25). 9. Dispositif selon la revendication 1, caractérisé par des générateurs d'impulsion incorporés dans le canal de coulée (6) pour le réglage de la vitesse de basculement des cuves de coulée (1,2), des dispositifs pour la surveillance de l'angle de basculement des cuves de coulée et de la température de la masse fondue dans le canal de coulée (6), un système de commande pour l'actionnement accordé du système de déplacement hydraulique des cuves de coulée (1, 2) du canal de coulée (6) et d'un axe de centrage (18).
